# EUROPÄISCHE PATENTSCHRIFT

(11) **EP 1 731 867 B1**
(45) Veröffentlichungstag und Bekanntmachung des Hinweises auf die Patenterteilung: **21.11.2007**
(21) Anmeldenummer: 06011440.2
(22) Anmeldetag: 02.06.2006
(51) Int. Cl.: F41A 19/57, F42C 19/085, F42B 5/38

(54) **Waffensystem mit hülsenloser Munition**
Weapon system with caseless ammunition
Système d'arme avec munition sans douilles

(30) Priorität: 10.06.2005 DE 102005026976
(43) Veröffentlichungstag der Anmeldung: 13.12.2006
(73) Patentinhaber: Diehl BGT Defence GmbH & Co.KG, 88662 Überlingen (DE)
(72) Erfinder: Könicke, Helmut, 90522 Röthenbach (DE)
(74) Vertreter: Diehl Patentabteilung

(56) Entgegenhaltungen:
- WO-A-02/29350
- GB-A- 1 297 201

## Beschreibung

Die Erfindung betrifft ein Waffensystem mit hülsenloser Munition gemäß dem Oberbegriff des Anspruches 1.

Ein solches System ist bekannt aus GB-A-1297201.

Bei Munition großen Kalibers, bspw. 155 mm - Munition, wird der Treibladungs-Anzünder separat eingesetzt. Bei hülsenloser Munition wird der Treibladungs-Anzünder, bei dem es sich um einen mechanischen oder um einen elektrischen Treibladungs-Anzünder handeln kann, bislang in den Treibladungs-Pulverkörper integriert. Im Gegensatz zu Hülsenmunition muss bei hülsenloser Munition der Schlagbolzen des mechanischen Treibladungs-Anzünders in den Treibladungs-Pulverkörper eindringen bzw. bei einem elektrischen Treibladungs-Anzünder der Zündstift den Treibladungs-Pulverkörper elektrisch kontaktieren. Nach der Treibladungsanzündung und beim Abbrand des Treibladungs-Pulverkörpers muss der Schlagbolzen bzw. Zündstift den Durchgangskanal durch den Stoßboden oder durch die Wandung des Patronenlagers gegen das hoch komprimierte, heiße Pulvergas abdichten. Das ist mit einem nicht zu vernachlässigenden technischen Aufwand verbunden.

Der elektrische Treibladungs-Anzünder wird in bekannter Weise durch eine piezoelektrische Funkenstrecke oder bspw. durch ein elektrisches Energiefeld aktiviert, was im Vergleich zu einer mechanischen Treibladungsanzündung eleganter ist; hierbei sind jedoch elektrotechnische Probleme, wie z. B. der Übergangswiderstand der Kontaktierung o. dgl. kaum vermeidbar.

Weitere Mängel eines Treibladungs-Pulverkörpers mit integriertem Anzündelement bestehen darin, dass neben dem oben erwähnten technischen Aufwand die Munition bspw. bei einem Anzündversagen komplett entladen werden muss. Das ist insbesondere bei möglichen Zuführschäden nicht unproblematisch. Die Entladung bedeutet einen erheblichen waffenbautechnischen Aufwand und benötigt Zeit. Außerdem ist die Herstellung der Treibladungs-Anzünder für hülsenlose Munition und deren Integration in den Treibladungs-Pulverkörper aufwendiger und teurer als bekannte, in Metall gefasste Anzündelemente. Ein weiterer Mangel besteht in der Störanfälligkeit, die größer ist als die Störanfälligkeit von Hülsenmunition.

Der Erfindung liegt die Aufgabe zugrunde, ein Waffensystem der eingangs genannten Art zu schaffen, bei welchem die oben genannten Mängel auf einfache Weise eliminiert sind.

Diese Aufgabe wird erfindungsgemäß durch die Merkmale des Anspruches 1 gelöst. Bevorzugte Aus- bzw. Weiterbildungen des erfindungsgemäßen Waffensystemes sind in den Unteransprüchen gekennzeichnet.

Erfindungsgemäß wird der Treibladungs-Pulverkörper ohne Anzünder hergestellt, so dass sich zusätzlich auch eine gänzlich andere Gefahrenklasse bzw. Gefahrenquelle ergibt. Das Gefahrenpotential ist vergleichsweise geringer.

Der jeweilige Treibladungs-Pulverkörper weist einen in sein Inneres führenden Zündkanal auf, der strömungstechnisch mit einem im Stoßboden ausgebildeten Stoßboden-Zündkanal strömungstechnisch koaliert, dem das jeweilige Anzündelement zugeordnet ist. Die Anzündelemente sind im Geschoßboden weiterschaltbar vorgesehen. Erfindungsgemäß wird in vorteilhafter Weise ein konventionelles Treibladungs-Anzündelement, bei dem es sich um ein mechanisches oder um ein elektrisches Anzündelement handeln kann, separat transportiert und in einem im Stoßboden befindlichen Aufnahmeraum gezündet. Die Zündflamme wird - gleich wie bei Hülsenmunition - durch den Zündkanal an die Treibladung gebracht. Die Zündflamme aus dem Stoßboden-Zündkanal fährt dabei in den Zündkanal im Treibladungs-Pulverkörper und an die Zusatz- oder Zündverstärkerladung. Auf diese Weise ergibt sich der Vorteil, dass die Initüerung des jeweiligen mechanischen oder elektrischen Anzündelementes in der gleichen erprobten Art stattfindet, wie bei einer Hülsenmunition. Da das jeweilige Anzündelement erfindungsgemäß vorzugsweise ein Zündelementgehäuse aus Metall aufweist, dient das Zündelementgehäuse gleichzeitig als Dichtungselement gegen den Pulvergasdruck und schützt den Schlagbolzen bzw. den elektrischen Zündstift.

Bei einem Zündversagen braucht nicht die gesamte Munition, d.h. die Patrone entladen zu werden, sondern es braucht nur das defekte Anzündelement weitergeschaltet und durch ein neues Anzündelement ersetzt zu werden, das dann initiiert werden kann. Ein weiterer Vorteil ist, dass eine Montage des Anzündelementes in den Treibladungs-Pulverkörper gänzlich entfällt. Die Munition kann aus wenigstens zwei Teilen, wie Treibladungskörper und Geschoss bestehen, als auch einteilig, also ohne Hülse, sein.

Weitere Einzelheiten, Merkmale und Vorteile ergeben sich aus der nachfolgenden Beschreibung eines in der Zeichnung abschnittweise längsgeschnitten verdeutlichten Ausführungsbeispieles des erfindungsgemäßen Waffensystems mit hülsenloser Munition.

Die Figur zeigt ein Waffengehäuse 10 des Waffensystems mit hülsenloser Munition, das einen Stoßboden 12 aufweist, und in dem z. B. ein Treibladungs-Pulverkörper-Patronenlager 14 und ein Geschoß-Patronenlager 16 hintereinander angeordnet vorgesehen sind. Das Treibladungs-Pulverkörper-Patronenlager 14 grenzt an den Stoßboden 12 des Waffengehäuses 10 an. An das Geschoß-Patronenlager 16 grenzt ein Waffenrohr 18 an, das aus dem Waffengehäuse 10 heraussteht.

Im Treibladungs-Pulverkörper-Patronenlager 14 befinden sich Treibladungs-Pulverkörper 20 und im Geschoß-Patronenlager 16 befinden sich Geschosse 22.

Der jeweilige Treibladungs-Pulverkörper 20 weist einen in sein Inneres führenden Zündkanal 24 auf, der strömungstechnisch mit einem im Stoßboden 12 des Waffengehäuses 10 ausgebildeten Stoßboden-Zündkanal 26 koaliert. Im Stoßboden 12 sind eine Anzahl Anzündelemente 28 weiterschaltbar vorgesehen. Zu diesem Zwecke ist der Stoßboden 12 mit einem Aufnahmeraum 30 für eine Transporteinrichtung 32 ausgebildet, die zum Transport, d. h. zum schrittweisen Weiterschalten der Anzündelemente 28 vorgesehen ist.

Bei dem jeweiligen Anzündelement 28 handelt es sich um ein konventionelles Anzündelement, das ein Zündelementgehäuse 34 aus Metall aufweist.

Der Zündkanal 24 im jeweiligen Treibladungs-Pulverkörper 20 ist staub- und feuchtigkeitsdicht ausgebildet. Der jeweilige Treibladungs-Pulverkörper 20 weist eine Zusatz- oder Zündverstärkerladung 36 auf.

### Bezugsziffernliste:

- 10: Waffengehäuse
- 12: Stoßboden (von 10)
- 14: Treibladungs-Pulverkörper-Patronenlager (in 10)
- 16: Geschoß-Patronenlager (in 10)
- 18: Waffenrohr (von 10)
- 20: Treibladungs-Pulverkörper (in 14)
- 22: Geschoß (in 16)
- 24: Zündkanal (in 20)
- 26: Stoßboden-Zündkanal (in 12)
- 28: Anzündelemente (für 20)
- 30: Aufnahmeraum (in 12 für 32)
- 32: Transporteinrichtung (für 28)
- 34: Zündelementgehäuse (von 28)
- 36: Zusatz- oder Zündverstärkerladung (von 20)

## Patentansprüche

1. Waffensystem mit hülsenloser Munition, mit einem Waffengehäuse (10), das einen Stoßboden (12) aufweist, und in dem ein Treibladungs-Pulverkörper-Patronenlager (14) für durch Anzündelemente (28) anzündbare Treibladungs-Pulverkörper (20) und ein Geschoß-Patronenlager (16) hintereinander vorgesehen sind, wobei das Treibladungs-Pulverkörper-Patronenlager (14) an den Stoßboden (12) des Waffengehäuses (10) angrenzt, und an das Geschoß-Patronenlager (16) ein aus dem Waffengehäuse (10) herausstehendes Waffenrohr (18) angrenzt,
und der jeweilige Treibladungspulverköper (20) eine in sein Inneres führenden Zündkanal (24) aufweist, der strömungstechnisch mit einem im Stoßboden (12) ausgebildeten Stoßboden-Zündkanal (26) strömungstechnisch koaliert, dem das jeweilige Anzündelement (28) zugeordnet ist,
**dadurch gekennzeichnet,**
**dass** eine Anzahl Anzündelemente (28) mit einem Zündelementgehäuse (34) aus Metall in einem Aufnahmeraum (30) im Stoßboden (12) schrittweise weiterschaltbar vorgesehen sind,
und in dem Aufnahmeraum (30) eine Transporteinrichtung (32) für die schrittweise weiterschaltbaren Anzündelemente (28) vorgesehen ist.

2. Waffensystem nach Anspruch 1,
**dadurch gekennzeichnet,**
**dass** der Zündkanal (24) des jeweiligen Treibladungs-Pulverkörpers (20) staubund feuchtigkeitsdicht ausgebildet ist.

3. Waffensystem nach Anspruch 1,
**dadurch gekennzeichnet,**
**dass** das jeweilige Anzündelement (28) ein konventionelles Anzündelement ist, das im Aufnahmeraum des Stoßbodens (12) gezündet wird.

4. Waffensystem nach Anspruch 1,
**dadurch gekennzeichnet,**
**dass** der jeweilige Treibladungs-Pulverkörper (20) eine Zusatz- oder Zündverstärkerladung (36) aufweist.

5. Waffensystem nach Anspruch 1,
**dadurch gekennzeichnet,**
**dass** das jeweilige Anzündelement (28) ein mechanisches Anzündelement ist.

6. Waffensystem nach Anspruch 1,
**dadurch gekennzeichnet,**
**dass** das jeweilige Anzündelement (28) ein elektrisches Anzündelement ist.

## Claims

1. Weapon system with caseless ammunition, having a weapon housing (10) which has an impact base (12), and in which a propellant charge powder body cartridge chamber (14), for propellant-charge powder bodies (20) which can be ignited by ignition elements (28) and a projectile cartridge chamber (16) are provided one behind the other, with the propellant charge powder body cartridge chamber (14) being adjacent to the impact base (12) of the weapon housing (10) and with a weapon barrel (18), which projects out of the weapon housing (10), being adjacent to the projectile cartridge chamber (16),
and with the respective propellant charge powder body (20) having a firing channel (24) which leads into its interior and forms a coalition for flow purposes with an impact base firing channel (26) which is formed in the impact base (12), and with which the respective ignition element (28) is associated,
**characterized in that**
a number of ignition elements (28) are provided, through which it is possible to switch in steps, with a firing element housing (34) composed of metal in an accommodation area (30) in the impact base (12),
and a transport device (32) for the ignition elements (28) through which it is possible to switch in steps is provided in the accommodation area (30).

2. Weapon system according to Claim 1,
**characterized in that**
the firing channel (24) of the respective propellant charge powder body (20) is designed to be dust-tight and moisture-tight.

3. Weapon system according to Claim 1,
**characterized in that**
the respective ignition element (28) is a conventional ignition element which is fired in the accommodation area in the impact base (12).

4. Weapon system according to Claim 1,
**characterized in that**
the respective propellant charge powder body (20) has an additional or firing booster charge (36).

5. Weapon system according to Claim 1,
**characterized in that**
the respective ignition element (28) is a mechanical ignition element.

6. Weapon system according to Claim 1,
**characterized in that**
the respective ignition element (28) is an electrical ignition element.

## Revendications

1. Système d'arme à munition sans douille comprenant un boîtier d'arme (10), qui présente un fond de percussion (12) et dans lequel un logement (14) de cartouche à corps pulvérulent formant charge propulsive pour des corps pulvérulents formant charges propulsives (20) amorçables par des éléments d'amorçage (28) et un logement (16) de cartouche à projectile sont prévus en étant disposés l'un derrière l'autre, le logement (14) de cartouche à corps pulvérulent formant charge propulsive étant adjacent au fond de percussion (12) du boîtier d'arme (10), et un canon d'arme (18) saillant par rapport au boîtier d'arme (10) étant adjacent au logement (16) de cartouche à projectile, et le corps pulvérulent respectif formant charge propulsive (20) présentant un canal d'amorçage (24) conduisant à son intérieur et qui coopère sur le plan de la technique des fluides avec un canal d'amorçage de fond de percussion (26) configuré dans le fond de percussion (12) et auquel l'élément d'amorçage respectif (28) est associé, **caractérisé en ce que** dans un espace de logement (30) dans le fond de percussion (12) est prévu un nombre d'éléments d'amorçage (28) pourvus d'un boîtier métallique (34) de sorte que l'on puisse les faire avancer progressivement et **en ce que** dans l'espace de logement (30) est prévu un dispositif de transport (32) pour les éléments d'amorçage (28) que l'on peut faire avancer progressivement.

2. Système d'arme selon la revendication 1, **caractérisé en ce que** le canal d'amorçage (24) du corps pulvérulent respectif formant charge propulsive (20) est conformé comme étant étanche à la poussière et à l'humidité.

3. Système d'arme selon la revendication 1, **caractérisé en ce que** l'élément d'amorçage respectif (28) est un élément d'amorçage conventionnel qui est mis à feu dans l'espace de logement du fond de percussion (12).

4. Système d'arme selon la revendication 1, **caractérisé en ce que** le corps pulvérulent respectif formant charge propulsive (20) présente une charge supplémentaire ou une charge d'amorçage de renforcement (36) .

5. Système d'arme selon la revendication 1, **caractérisé en ce que** l'élément d'amorçage respectif (28) est un élément d'amorçage mécanique.

6. Système d'arme selon la revendication 1, **caractérisé en ce que** l'élément d'amorçage respectif (28) est un élément d'amorçage électrique.
